# FASCICULE DE BREVET EUROPEEN

(11) **EP 3 472 551 B1**
(45) Date de publication et mention de la délivrance du brevet: **21.04.2021**
(21) Numéro de dépôt: 17737309.9
(22) Date de dépôt: 13.06.2017
(51) Int. Cl.: F41C 23/02, F41C 33/00, F41C 33/02

(54) **DISPOSITIF DE RETENUE DE DRAGONNE D'UNE ARME DE POING**
VORRICHTUNG ZUM HALTEN DES TRAGEBANDES EINER HANDFEUERWAFFE
DEVICE FOR RETAINING THE LANYARD OF A HANDGUN

(30) Priorité: 20.06.2016 FR 1600980
(43) Date de publication de la demande: 24.04.2019
(73) Titulaire: Garibaldi, Jérome, 98000 Monaco (MC)
(72) Inventeur: Garibaldi, Jérome, 98000 Monaco (MC)
(74) Mandataire: Bonneau, Florence
(86) Numéro de dépôt international: PCT/FR2017/000117
(87) Numéro de publication internationale: WO 2017/220870

(56) Documents cités:
- US-A- 5 513 785
- US-A- 5 513 785
- US-A1- 2003 213 823
- US-A1- 2003 213 823
- US-A1- 2013 181 019
- US-A1- 2013 181 019
- US-B1- 6 427 374
- US-B1- 6 427 374

## Description

### Domaine technique

La présente invention concerne les dispositifs permettant de relier une arme de poing au porteur de l'arme et concerne en particulier un dispositif de retenue de dragonne d'une arme de poing.

### Etat de la technique

L'utilisateur d'une arme de poing telle qu'un pistolet ou un revolver, qu'il soit policier, militaire, agent de sécurité ou tireur sportif, est astreint à remiser son arme, pour son transport, dans un étui adapté afin d'éviter de la garder à la main en permanence. Malheureusement, au cours des déplacements du porteur de l'arme, l'arme peut tomber au sol, suite à un incident tel qu'une bousculade, une blessure ou une maladresse. Ce risque peut entraîner la perte de l'arme, et, ce qui est pire, la récupération de l'arme par une personne malintentionnée.

Pour pallier le risque ci-dessus, l'arme est reliée d'un côté au ceinturon du porteur de l'arme par une dragonne fixée à une boucle dans laquelle passe le ceinturon, et de l'autre à la crosse de l'arme qui se trouve généralement au dessus de la fesse du côté de la main forte de l'utilisateur, telle la main droite pour un droitier, par un anneau ou un clip métallique.

Les premières dragonnes étaient des liens faits en cuir ou en textile qu'il fallait plier ou entortiller de façon plus ou moins compliquée. En effet ce lien doit être suffisamment long pour pouvoir tirer à bras tendu (environ 110 cm) et ce, quelle que soit la morphologie du tireur, et être suffisamment court (environ 25 cm) pour la position de transport pour ne pas faire une trop grosse boucle entre le ceinturon et l'arme et ainsi traîner ou s'accrocher à des objets en saillie ou du mobilier. US 2013/181019 A1 divulgue un dispositif de retenue de dragonne d'une arme de poing de l'art antérieur.

On a donc remédié à l'inconvénient décrit ci-dessus en utilisant un type de dragonne décrite dans le brevet US n° 2003/0213823 et illustrée sur la figure 1. C'est une dragonne spiralée en matériau souple 10 qui, lorsqu'elle est détendue, mesure environ 25 cm et environ 110 cm lorsqu'elle est tendue comme c'est le cas sur la figure 1. Elle ne nécessite plus d'être pliée ou entortillée après utilisation de l'arme du fait que c'est son élasticité qui lui permet de passer d'une longueur courte lorsque l'arme est remise dans son étui à une longueur longue lorsque l'arme est utilisée et que son utilisateur a le bras tendu en position de tir.

Cependant l'utilisation quotidienne de ce type de dragonne composée de spirales présente plusieurs inconvénients. D'une part, la dragonne reliant le ceinturon à la crosse de l'arme et mesurant par nécessité environ 25 centimètres minimum, elle baille suffisamment pour s'accrocher aux objets environnants tels que du mobilier pouvant être en saillie et se trouvant dans le chemin où se déplace l'utilisateur. Ce dernier peut ainsi accidentellement accrocher sa dragonne dans une poignée de porte, un guidon de moto, un rétroviseur de voiture et continuer sa progression jusqu'à ce que la dragonne soit tendue à son maximum et ainsi faire tomber l'objet ou lui même tomber au sol.

D'autre part, dans le cas où l'utilisateur doit faire usage rapidement de son arme, pour répondre à une menace immédiate, le ballant de la dragonne est tel que, lorsqu'il saisit son arme, il saisit également une longueur de dragonne, ce qui aura pour effet de mal chausser son arme et de se trouver dans une position de tir inefficace et inconfortable.

En outre, le ballant de la dragonne libre qui tape contre les accessoires du ceinturon est bruyant.

### Exposé de l'invention

C'est pourquoi le but principal de l'invention est de fournir un dispositif de retenue de dragonne d'une arme de poing empêchant l'arme de s'accrocher aux objets environnants pendant le déplacement du porteur de l'arme.

Un autre but de l'invention est de fournir un dispositif de retenue de dragonne d'une arme de poing permettant à la dragonne de rester tendue lorsque le porteur de l'arme se met en position de tir.

L'objet principal de l'invention est donc un dispositif de retenue de dragonne d'une arme de poing selon la revendication 1.

### Description brève des figures

D'autres buts, objets et caractéristiques de l'invention apparaîtront plus clairement à la lecture de la description qui suit faite en référence aux dessins dans lesquels :
la figure 1 représente schématiquement un porteur d'une arme de poing en position de tir montrant la dragonne tendue à sa plus grande longueur telle qu'elle est décrite dans l'art antérieur ;
la figure 2 représente l'étui composant le dispositif selon l'invention qui est un boîtier dans lequel a été rentrée la dragonne reliant l'arme au ceinturon du porteur de l'arme ;
la figure 3 représente schématiquement un porteur d'une arme de poing ayant saisi son arme avec la dragonne sortie partiellement de son boîtier ;
la figure 4 illustre le boîtier de retenue de la dragonne comprenant un seul couvercle ;
la figure 5 illustre le boîtier de retenue de la dragonne composé de deux couvercles côte à côte ; et
la figure 6 illustre le boîtier de retenue de la dragonne fixé au ceinturon par un passant adapté à la largeur du ceinturon.

### Description détaillée de l'invention

En référence aux figures 2 et 3, le dispositif de retenue selon l'invention est un étui de retenue qui est une sorte de boîtier 12 qui se positionne sur le ceinturon 14 en s'intercalant entre la boucle 16 de la dragonne fixée sur le ceinturon et l'étui 20 de l'arme 18, et dans lequel est insérée la dragonne. Le boîtier 12 retient l'essentiel de la dragonne 10. Ainsi, la longueur de la partie de dragonne entre l'étui 20 de l'arme 18 et le boîtier 12, est réduite au minimum.

Lorsque l'utilisateur se saisit de son arme pour se mettre en position de tir, la dragonne 10 sort du boîtier tout en restant tendue pendant tout le temps nécessaire au porteur pour être en position de tir. Ainsi, la figure 3 représente l'utilisateur ayant sorti son arme 18 de l'étui 20 pour se mettre en position de tir et ayant le coude encore en position basse du fait que le bras n'est pas encore tendu. On voit que la partie de dragonne 10 sortie du boîtier 12 reste tendue, ce qui ne serait pas le cas avec le système illustré sur la figure 1.

Un mode de réalisation du boîtier 12 formant l'élément principal du dispositif selon l'invention est illustré sur la figure 4. Le boîtier 12 comprend principalement un couvercle 22, de préférence rigide bien qu'il puisse être semi-rigide. Le couvercle 22 est fixé sur le ceinturon 14 par une charnière 24 (non montrée) qui le retient contre le ceinturon 14 avec une force faible permettant à la dragonne de sortir facilement en dehors du boîtier tout en restant tendue. A noter que le couvercle 22 peut être fixé sur le ceinturon sans comporter de charnière, l'effet charnière étant produit par un moyen équivalent tel que la rigidité du couvercle combinée à son élasticité.

Lorsque l'utilisateur sort son arme, les spires de la dragonne sortent facilement du boîtier 12 de façon continue, en provoquant l'ouverture du couvercle 22 dans le sens de la flèche 26, ce qui permet à la dragonne qui est déjà sortie de rester tendue.

Après que l'utilisateur s'est servi de son arme, il la rentre dans son étui 20 et rentre la dragonne dans le boîtier 12 sous le couvercle 22. Ceci peut être réalisé de plusieurs façons comme par exemple en pliant la dragonne en deux parties comme c'est le cas illustré sur la figure 2.

Un deuxième mode de réalisation du dispositif selon l'invention est illustré sur la figure 5. Ici, le boîtier 12 comporte deux couvercles côte à côte 28 et 30, identiques ou non, fixés au ceinturon par des charnières (non montrées) ou des moyens équivalents qui, comme dans le mode de réalisation de la figure 4, exercent une force de retenue faible permettant une sortie progressive facile de la dragonne. Lorsque l'arme est sortie de son étui par l'utilisateur, les spires de la dragonne sortent du boîtier 12 par l'ouverture entre les deux couvercles 28 et 30 provoquée par la rotation des couvercles 28 et 30 dans le sens des flèches 32 et 34.

Il va de soi que l'étui de retenue de la dragonne pourrait être tout autre moyen permettant la sortie de la dragonne avec une force de retenue faible, par exemple une gaine de forme tubulaire.

La figure 6 illustre un mode de réalisation dans lequel l'étui de retenue 12 est solidaire d'un passant 36 qui entoure le ceinturon. Le passant 36 dispose d'une partie mobile 38 qui permet de l'adapter à des ceinturons de largeurs différentes.

Bien que, dans les modes de réalisation décrits ci-dessus, l'étui de retenue de la dragonne est fixé sur le ceinturon, il va de soi qu'il pourrait être fixé sur une autre partie du vêtement du porteur de l'arme.

A noter que le dispositif de retenue qui fait l'objet de l'invention pourrait être utilisé pour retenir une dragonne reliée à un objet différent d'une arme telle qu'un outil ou tout autre chose. En outre, la dragonne pourrait ne pas être sous forme spiralée mais en matière extensible, par exemple élastique.

## Revendications

1. Dispositif de retenue de dragonne d'une arme de poing (18) composé d'un étui de retenue fixable à un vêtement du porteur de l'arme, ledit étui permettant d'y rentrer la dragonne (10) reliant l'arme au porteur de l'arme de manière à ce que la dragonne ne s'accroche pas aux objets environnants pendant le déplacement du porteur de l'arme, ledit étui étant un boîtier rigide ou semi-rigide (12) comprenant au moins un couvercle (22 ou 28, 30), ledit dispositif étant **caractérisé en ce que** l'ouverture partielle dudit au moins un couvercle est provoquée par la sortie de ladite dragonne de façon continue et progressive et sous tension du fait qu'elle est retenue dans ledit boîtier lorsque le porteur sort son arme et tend son bras pour se mettre en position de tir, ledit au moins un couvercle étant adapté à être fixé au ceinturon par une charnière ou un moyen équivalent adapté à exercer une force de retenue faible sur le couvercle pour permettre une sortie progressive et facilitée de la dragonne.

2. Dispositif selon la revendication 1, dans lequel ledit boîtier (12) est fixé au ceinturon (14) du porteur de l'arme.

3. Dispositif selon la revendication 2, dans lequel ledit boîtier (12) est fixé au ceinturon (14) du porteur de l'arme par un passant (36) dont la largeur peut être modifiée pour s'adapter à la largeur dudit ceinturon.

4. Dispositif selon l'une des revendications 1 à 3, dans lequel ledit couvercle est formé d'une seule partie (22).

5. Dispositif selon l'une des revendications 1 à 3, dans lequel ledit couvercle est formé de deux parties (28, 30).

6. Dispositif selon la revendication 1, dans lequel ledit boîtier (12) est une gaine dans laquelle est rentrée ladite dragonne lorsque le porteur ne se sert pas de son arme.

7. Dispositif selon l'une des revendications 1 à 6, dans lequel ladite dragonne (10) est composée de spires de manière à permettre à la dragonne de passer d'une longueur d'environ 25cm à une longueur d'environ 110cm.

## Patentansprüche

1. Rückhaltevorrichtung für ein Sicherheitsband einer Faustfeuerwaffe (18), die aus einem Rückhalte-Etui gebildet ist, das an einem Kleidungsstück des Trägers der Waffe befestigt werden kann, wobei es das Etui gestattet, das Sicherheitsband (10), das die Waffe mit dem Träger der Waffe verbindet, so in dieses hineinzustecken, dass sich das Sicherheitsband nicht während der Bewegung des Trägers der Waffe an den umgebenden Objekten verfängt, wobei das Etui ein starres oder halbstarres Gehäuse (12) ist, das mindestens eine Abdeckung (22 oder 28, 30) umfasst,
wobei die Vorrichtung **dadurch gekennzeichnet ist, dass** die teilweise Öffnung der mindestens einen Abdeckung durch das Austreten des Sicherheitsbands herbeigeführt wird, das kontinuierlich und progressiv und unter Spannung erfolgt, da es in dem Gehäuse zurückgehalten wird, wenn der Träger seine Waffe herauszieht und seinen Arm streckt, um sich in Schussposition zu bringen, wobei die mindestens eine Abdeckung geeignet ist, durch ein Scharnier oder ein gleichwertiges Mittel am Gürtel befestigt zu sein, das geeignet ist, eine geringe Rückhaltekraft auf die Abdeckung auszuüben, um ein progressives und erleichtertes Austreten des Sicherheitsbands zu gestatten.

2. Vorrichtung nach Anspruch 1, wobei das Gehäuse (12) am Gürtel (14) des Trägers der Waffe befestigt ist.

3. Vorrichtung nach Anspruch 2, wobei das Gehäuse (12) mit einer Schlaufe (36) am Gürtel (14) des Trägers der Waffe befestigt ist, deren Breite verändert werden kann, um sich an die Breite des Gürtels anzupassen.

4. Vorrichtung nach einem der Ansprüche 1 bis 3, wobei die Abdeckung von einem einzelnen Abschnitt (22) gebildet ist.

5. Vorrichtung nach einem der Ansprüche 1 bis 3, wobei die Abdeckung von zwei Abschnitten (28, 30) gebildet ist.

6. Vorrichtung nach Anspruch 1, wobei das Gehäuse (12) eine Hülle ist, in die das Sicherheitsband gesteckt ist, wenn der Träger seine Waffe nicht benutzt.

7. Vorrichtung nach einem der Ansprüche 1 bis 6, wobei das Sicherheitsband (10) von Windungen gebildet ist, um es dem Sicherheitsband zu gestatten, von einer Länge von ungefähr 25 cm zu einer Länge von ungefähr 110 cm überzugehen.

## Claims

1. A retaining lanyard device of a handgun (18) comprised of a retaining case which can be attached to an article of the weapon holder's clothing, said case allowing the lanyard (10) connecting the weapon to the weapon holder to be inserted in the case so that the lanyard does not snag on objects in the immediate environment while the weapon holder is moving,
said case is a rigid or semi-rigid box (12) comprising at least one cover (22 or 28, 30), said device being **characterised in that** the partial opening of which is caused by the exit of said lanyard in a continuous and progressive manner and under tension as it is retained in said case when the holder unholsters his/her weapon and extends his/her arm to assume a firing position, said at least one cover being adapted to be fixed to gun belt by a hinge or equivalent means adapted to exert a low retaining force on the cover to allow a progressive and facilitated exit of the lanyard.

2. The device according to claim 1, wherein said box (12) is secured to the gun belt (14) of the weapon holder.

3. The device according to claim 2, wherein said box (12) is secured to the gun belt (14) of the weapon holder by a loop (36) whose width can be modified to adapt to the width of said gun belt.

4. The device according to any one of claims 1 to 3, wherein said cover is formed from one part (22).

5. The device according to any one of claims 1 to 3, wherein said cover is formed from two parts (28, 30).

6. The device according to claim 1, wherein said box (12) is a sheath into which said lanyard is placed when the holder is no longer using his/her weapon.

7. The device according to any one of claims 1 to 6, wherein said lanyard (10) is comprised of coils so as to allow the lanyard to extend from a length of approximately 25 cm to a length of approximately 110 cm.
